# EUROPÄISCHE PATENTSCHRIFT

(11) **EP 1 198 812 B1**
(45) Veröffentlichungstag und Bekanntmachung des Hinweises auf die Patenterteilung: **02.05.2003**
(21) Anmeldenummer: 00958175.2
(22) Anmeldetag: 20.07.2000
(51) Int. Cl.: H01H 33/66

(54) **KONTAKTANORDNUNG FÜR EINE VAKUUMSCHALTRÖHRE**
CONTACT ARRANGEMENT FOR A VACUUM INTERRUPTER
SYSTEME DE CONTACT D'UN INTERRUPTEUR A VIDE

(30) Priorität: 21.07.1999 DE 19934909
(43) Veröffentlichungstag der Anmeldung: 24.04.2002
(73) Patentinhaber: SIEMENS AKTIENGESELLSCHAFT, 80333 München (DE)
(72) Erfinder: BANGHARD, Johannes-Gerhard, D-16515 Friedrichsthal (DE); FIEBERG, Klemens, D-13507 Berlin (DE); HAHN, Michael, D-12357 Berlin (DE); RENZ, Roman, D-12355 Berlin (DE); HARTMANN, Werner, D-91091 Grossenseebach (DE)
(86) Internationale Anmeldenummer: DE0002443
(87) Internationale Veröffentlichungsnummer: WO01008186

(56) Entgegenhaltungen:
- DE-A- 3 434 417
- DE-A- 4 130 230
- DE-C- 3 828 556
- GB-A- 1 145 151
- GB-A- 2 071 421
- US-A- 3 809 836

## Beschreibung

Die Erfindung liegt auf dem Gebiet der elektrischen Bauelemente und ist bei der konstruktiven Ausgestaltung von Vakuumschaltröhren anzuwenden, bei denen wenigstens einer der beiden Kontakte einen inneren Kontaktbereich aufweist, der einen äußeren, der Lichtbogenlöschung dienenden Kontaktbereich axial überragt.

Vakuumschaltröhren mit Kontaktanordnungen der genannten Art sind bekannt. Hierbei sind die beiden Kontakte, von denen in aller Regel nur der eine axial zum anderen bewegbar ist, mit kreis- oder leicht kegelförmigen Kontaktflächen ausgestattet, die einander zugewandt sind. Kontakte, die als sogenannte "Flügelradelektroden" bzw. "Spiralkontakte" ausgebildet sind, weisen einen inneren, für das Schalten von Betriebsströmen vorgesehenen Kontaktbereich und einen äußeren, den inneren Kontaktbereich konzentrisch umgebenden, für das Ausschalten von Kurzschlußströmen vorgesehenen und als Lauffläche für einen rotierenden Lichtbogen dienenden Kontaktbereich auf. Dabei überragt der innere Kontaktbereich den äußeren Kontaktbereich um einen gewissen, nicht sehr großen Betrag (US 3,158,719 A, US 3,809,836 A).

Es sind auch Vakuumschaltröhren bekannt, bei denen der für das Schalten von Betriebsströmen vorgesehene Kontaktbereich identisch mit dem für das Ausschalten von Kurzschlußströmen vorgesehene Kontaktbereich ist. Diese Kontakte sind topfartig ausgebildet, wobei die Wandung des Topfes und gegebenenfalls auch der auf dem Topfrand aufgebrachte Kontaktring mit mehreren Schlitzen versehen sind, die schräg zur Längsachse der Kontaktanordnung verlaufen. Durch diese Schlitze kann die Kontaktfläche in mehrere Kontakt-Teilflächen unterteilt sein (DE 23 21 753 A1, DE 29 12 823 A1).

Um bei Vakuumschaltröhren verschweißte Kontaktbereiche leichter voneinander trennen zu können, ist es bekannt, jedem Kontakt eine größere Anzahl von Kontaktflächen zu geben und diese elastisch an einem Hauptkontaktkörper zu haltern. Hierzu kann man einen rohrförmigen Hauptkontaktkörper mit radial nach innen ragenden Tragarmen für die Kontaktflächen versehen (US 3,869,589 A).

Für in Luft schaltende Leistungsschalter im Niederspannungsbereich ist es weiterhin an sich bekannt, den bewegbaren Kontakt in mehrere parallel zu einander angeordnete Kontaktfinger aufzuteilen, um die Kontaktandruckkraft zu verringern (US 5,210,385 A).

Bei Vakuumschaltröhren für Leistungsschalter, insbesondere für Leistungsschalter im Niederspannungsbereich (z.B. US 5,661,281), treten aufgrund der hohen Ströme hohe Kräfte an den Kontakten auf, die die Kontakte voneinander abzuheben versuchen. Diese Stromkräfte müssen durch geeigente Maßnahmen kompensiert werden, um ein Abheben der Kontakte mit der Gefahr der Verschweißung der Kontakte untereinander zu vermeiden. Bei mit Vakuumschaltröhren ausgestatteten Schaltern hat man dieses Problem bisher dadurch gelöst, daß zusätzlich zu einer permanent aufgebrachten statischen Kontaktandruckkraft eine zusätzliche Stromschleife eingesetzt wird, mit deren Hilfe kurzzeitig, d.h. insbesondere während des Auftretens von Kurzschlußströmen, hohe dynamische Magnetfeldkräfte erzeugt werden, die kontaktkraftverstärkend wirken. Dadurch muß nicht die gesamte, nur kurzzeitig benötigte Kontaktandruckkraft mechanisch aufgebracht werden. Wegen der relativ hohen Kosten solcher Stromschleifen ist die permanent mechanisch aufzubringende Kontaktkraft jedoch nach wie vor relativ groß und kann insbesondere bei hohen Strömen von mehr als 50 kA mehrere kN pro Schaltpol betragen. Dies erfordert einen entsprechend hohen mechanischen Aufwand im Schaltgerät.

Ausgehend von einer Kontaktanordnung mit den Merkmalen des Oberbegriffes des Patentanspruches 1 liegt der Erfindung daher die Aufgabe zugrunde, die Kontaktanordnung so auszubilden, daß die mechanische Kontaktstelle auf mehrere separate Einzelkontakte mit definierter Federkonstante verteilt ist und daß dennoch die Rotation eines Lichtbogens möglich ist.

Zur Lösung dieser Aufgabe ist gemäß der Erfindung vorgesehen, daß der innere Kontaktbereich aus mehreren, auf einem Teilkreis nebeneinander angeordneten Kontakt-Teilbereichen besteht, wobei jeder Kontakt-Teilbereich von dem freien Ende einer federnden, gegen die Achse der Kontaktanordnung geneigten Kontaktzunge gebildet ist.

Eine derartige Ausgestaltung der Kontaktanordnung ermöglicht es, den für das Schalten von Betriebsströmen vorgesehenen Kontaktbereich in eine größere Anzahl von etwa drei bis zehn Teilbereichen aufzugliedern, diese Teilbereiche als federnde Kontaktzungen auszubilden, denen jeweils ein Gegenkontaktstück gegenübersteht und die Kontaktzungen durch entsprechende Dimensionierung der Federkonstante soweit voneinander mechanisch zu entkoppeln, daß im geschlossenen Zustand der Kontaktanordnung alle Teilbereiche eine gleich große Kontaktandruckkraft erfahren. Die federnden Kontaktzungen lassen sich dabei so anordnen, daß beim Öffnen und Schließen das Kontaktsystem eine reibende Bewegung und damit ein Abrieb in Form von metallischen Spänen vermieden wird.

Um für die Dimensionierung der Federkonstanten der Kontaktzungen genügend Gestaltungsraum zu haben, können die Kontaktzungen aus einer flachen, konischen Schale herausgearbeitet sein, indem die Schalenwand mehrfach axial geschlitzt ist. Dabei ist die Federkonstante insbesondere durch die Dicke der Schalenwand und die Anzahl der Schlitze bzw. die Breite der Kontaktzungen variierbar. Ähnliche Verhältnisse sind gegeben, wenn die Kontaktzungen aus einem flachen, hohlen Kegelstumpf durch mehrfache axial verlaufende Schlitzung des Kegelmantels herausgearbeitet sind.

In Anlehnung an die Gestaltung der geschlitzten Kontaktträger von sogenannten Topfkontakten können die Kontaktzungen auch aus einem Rohrstück herausgearbeitet sein, indem dessen Wandung mit mehreren schräg verlaufenden Schlitzen versehen ist.

Die beschriebene konstruktive Gestaltung der Kontaktzungen läßt sich sowohl bei Spiralkontakten als auch bei Topfkontakten anwenden. Der für die Kontaktzungen verwendete Körper kann dabei aus dispersionsgehärtetem Kupfer, einer speziellen Kupferlegierung oder aus einem Kupfer-Chrom-Werkstoff mit kleinem Chromanteil bestehen. Er wird gesondert gefertigt und in der Mitte des jeweiligen Kontaktes in einer entsprechenden Ausnehmung angeordnet und mit dem übrigen Kontaktkörper verlötet.

Mehrere Ausführungsbeispiele von gemäß der Erfindung ausgebildeten Kontaktanordnungen sind in den Figuren 1 bis 7 dargestellt. Dabei zeigt
- Figur 1: ein erstes Ausführungsbeispiel einer Kontaktanordnung, bei der der innere Kontaktbereich von einem schalenförmigen Kontaktkörper gebildet ist,
- Figur 2: eine Draufsicht auf eine Kontaktanordnung gemäß Figur 1,
- Figur 3: ein zweites Ausführungsbeispiel einer Kontaktanordnung mit einem als hohler Kegelstumpf ausgebildeten inneren Kontaktbereich,
- Figur 4: ein drittes Ausführungsbeispiel mit einem als geschlitztes Rohrstück ausgebildeten inneren Kontaktbereich,
- Figur 5: eine schematische Darstellung des inneren Kontaktbereiches gemäß Figur 4 in Seitenansicht und
- Figuren 6 und 7: ein viertes Ausführungsbeispiel mit einem ebenfalls als geschlitztes Rohrstück ausgebildeten inneren Kontaktbereich.

Die Kontaktanordnung gemäß Figur 1 besteht aus einem oberen Kontakt 1 und einem unteren Kontakt 2, die längs einer Achse A mit einander zugewandten Kontaktflächen einander axial zugeordnet sind. Der eine Kontakt ist dabei - in nicht näher dargestellter, aber bekannter Weise - axial bewegbar. Jeder der beiden Kontakte 1 und 2 ist mit einer Stromzuführung 3 bzw. 4 versehen.

Gemäß Figur 2 ist jeder Kontakt als sogenannter "Spiralkontakt" gemäß der europäischen Patentschrift 0 532 513 B1 ausgebildet, wobei jeder Schlitz 5 aus zwei Abschnitten besteht, von denen der erste Abschnitt parallel zu einer an den Umfang einer kreisförmigen Ausnehmung 6 gelegten Tangente verläuft und von denen der zweite Abschnitt aus einer Bohrung besteht, die im Bereich des inneren Endes des ersten Abschnittes die Kontaktfläche zwischen dem ersten Abschnitt und der kreisförmigen Ausnehmung 6 durchbricht. Der außerhalb der Ausnehmung 6 liegende Bereich des Kontaktes bildet einen äußeren Kontaktbereich 7, der für das Ausschalten von Kurzschlußströmen vorgesehen ist und als Lauffläche für einen rotierenden Lichtbogen dient.

Die Ausnehmung 6 ist so tief ausgeführt, daß sie einen zusätzlichen Kontaktkörper 8 aufnehmen kann, der einen inneren Kontaktbereich 9 bildet. Dieser innere Kontaktbereich 9, der für das Schalten von Betriebsströmen vorgesehen ist, überragt den äußeren, konzentrisch zum inneren Kontaktbereich angeordneten Kontaktbereich 7 axial um eine gewisse Länge a, die beispielsweise 2 mm beträgt.

Gemäß Figur 1 und 2 weist der Kontaktkörper 8 die Form einer flachen, konischen Schale auf, deren Schalenwand in axialer Richtung mehrfach geschlitzt ist. Durch diese Schlitzung 12 sind mehrere Kontakt-Teilbereiche 10 gebildet. Der mit dem Kontaktstück 1 bzw. 2 verlötete Boden des schalenförmigen Kontaktkörpers 8 ist nicht geschlitzt, so daß durch die Schlitzung mehrere gegen die Achse A der Kontaktanordnung geneigte, federnde Kontaktzungen 11 gebildet sind, deren freies Ende jeweils einen Kontakt-Teilbereich 10 bildet.

Bei der Kontaktanordnung gemäß Figur 3 ist der den inneren Kontaktbereich bildende Kontaktkörper 13 als flacher, hohler Kegelstumpf ausgebildet, dessen Mantel mehrfach axial geschlitzt ist. Diese Schlitzung geht jedoch nicht bis zur Basis des Kegelstumpfes, um den Kontaktkörper als ganzes mit dem jeweiligen Kontaktstück verlöten zu können.

Bei dem Ausführungsbeispiel gemäß Figur 4 ist in die Ausnehmung 6 der Kontakte 1 und 2 als Kontaktkörper für den inneren Kontaktbereich ein Hohlzylinder in Form eines Rohrstückes 14 verwendet, der gemäß Figur 5 mit schräg zur Achse der Kontaktanordnung verlaufenden Schlitzen 15 versehen ist, wodurch federnde Kontaktzungen 16 gebildet sind. Am oberen Kontakt 1 ist innerhalb des Rohrstückes 14 zusätzlich ein Kontaktstück 17 angeordnet, das im geschlossenen Zustand der Kontakte 1 und 2 eine mechanische Auflage bildet. Bei Betriebsströmen führt dieses Kontaktstück auch den Strom, wodurch sich geringste Kontaktwiderstände erzielen lassen. Im Fall von Kurzschlußströmen übernehmen bei beginnender Abhebung des zusätzlichen Kontaktstückes 17, d.h. bei geringfügigem Anstieg des Kontaktwiderstandes, die federnden Kontaktbereiche des rohrstückartigen Kontaktkörpers 14 die Stromführung und verhindern so ein vollständiges Abheben und Verschweißen des Kontaktsystems.

Das Ausführungsbeispiel gemäß den Figuren 6 und 7 zeigt einen Topfkontakt 18, dessen geschlitzte Wandung am Topfrand mit einer ringförmigen Kontaktscheibe 19 abgedeckt ist, wobei diese Kontaktscheibe den äußeren Kontaktbereich des Kontaktes bildet. Innerhalb des Topfkontaktes ist ein Kontakkörper 20 angeordnet, der ähnlich dem Kontaktkörper 14 gemäß den Figuren 4 und 5 ausgebildet ist und aus einem Rohrstück besteht, dessen Wandung mit mehreren schräg verlaufenden Schlitzen 21 versehen ist. Der Kontaktkörper 20, der den inneren Kontaktbereich des Topfkontaktes 18 bildet, überragt die Kontaktscheibe 19 axial um die Länge b, die etwa 2 mm beträgt.

## Patentansprüche

1. Kontaktanordnung für eine Vakuumschaltröhre, bestehend aus zwei axial zueinander bewegbaren Kontakten (1,2) mit einander zugewandten Kontaktflächen,
- wobei jeder Kontakt einen inneren, für das Schalten von Betriebsströmen vorgesehenen Kontaktbereich (9) und einen äußeren, den inneren Kontaktbereich konzentrisch umgebenden, für das Ausschalten von Kurzschlußströmen vorgesehenen und als Lauffläche für einen rotierenden Lichtbogen dienenden Kontaktbereich (7) aufweist
- und wobei der innere Kontaktbereich (9) den äußeren Kontaktbereich (7) axial überragt,
**dadurch gekennzeichnet,**
**daß** der innere Kontaktbereich (9) aus mehreren, auf einem Teilkreis nebeneinander angeordneten Kontakt-Teilbereichen (10) besteht, wobei jeder Kontakt-Teilbereich von dem freien Ende einer federnden, gegen die Achse (A) der Kontaktanordnung geneigten Kontaktzunge (11) gebildet ist.

2. Kontaktanordnung nach Patentanspruch 1,
**dadurch gekennzeichnet,**
**daß** der innere Kontaktbereich aus einer flachen, konischen Schale (8) besteht, deren Schalenwand mehrfach axial geschlitzt (12) ist.

3. Kontaktanordnung nach Patentanspruch 1,
**dadurch gekennzeichnet,**
**daß** der innere Kontaktbereich aus einem flachen, hohlen Kegelstumpf (13) besteht, dessen Mantel mehrfach axial geschlitzt ist.

4. Kontaktanordnung nach Patentanspruch 1,
**dadurch gekennzeichnet,**
**daß** der innere Kontaktbereich aus einem Rohrstück (14) besteht, dessen Wandung mit mehreren schräg verlaufenden Schlitzen (15) versehen ist.

5. Kontaktanordnung nach Patentanspruch 1 bis 4,
**dadurch gekennzeichnet,**
**daß** der äußere Kontaktbereich (7) aus den Armen eines Spiralkontaktes (1,2) besteht.

6. Kontaktanordnung nach Patentanspruch 1 bis 4,
**dadurch gekennzeichnet,**
**daß** der äußere Kontaktbereich aus der Kontaktfläche (19) eines Topfkontaktes (18) besteht.

## Claims

1. Contact arrangement for a vacuum interrupter, comprising two contacts (1.2) which can be moved axially relative to one another and have mutually facing contact surfaces,
- each contact having an inner contact region (9), provided for switching operating currents, and an outer contact region (7), which surrounds the inner contact region concentrically, is provided for interrupting short-circuit currents and serves as running surface for a rotating arc,
- and the inner contact region (9) projecting axially over the outer contact region (7),
**characterized in that** the inner contact region (9) comprises a plurality of contact subregions (10) arranged next to one another on a divided circle, each contact subregion being formed by the free end of a resilient contact tongue (11) inclined relative to the axis (A) of the contact arrangement.

2. Contact arrangement according to Patent Claim 1,
**characterized in that** the inner contact region comprises a flat, conical shell (8) whose shell wall is multiply slit in an axial fashion.

3. Contact arrangement according to Patent Claim 1,
**characterized in that** the inner contact region comprises a flat, hollow conical frustum (13) whose lateral surface is multiply slit in an axial fashion.

4. Contact arrangement according to Patent Claim 1,
**characterized in that** the inner contact region comprises a tube length (14) whose wall is provided with a plurality of obliquely running slits (15).

5. Contact arrangement according to Patent Claims 1 to 4, **characterized in that** the outer contact region (7) comprises the arms of a spiral contact (1,2).

6. Contact arrangement according to Patent Claims 1 to 4, **characterized in that** the outer contact region comprises the contact surface (19) of a cup-shaped contact (18).

## Revendications

1. Système de contact d'un interrupteur à vide, constitué de deux contacts (1, 2) mobiles axialement l'un vers l'autre et ayant des surfaces de contact tournées l'une vers l'autre,
- chaque contact ayant une zone (9) intérieure de contact prévue pour la commutation de courants de fonctionnement et une zone (7) extérieure de contact entourant concentriquement la zone intérieure de contact, prévue pour exclure des courants de court-circuit et servant de surface de portée pour un arc électrique tournant,
- et dans lequel la zone (9) intérieure de contact dépasse axialement de la zone (7) extérieure de contact,
**caractérisé en ce que** la zone (9) intérieure de contact est constituée de plusieurs sous-zones (10) de contact disposées côte à côte sur une partie de cercle, chaque sous-zone de contact étant formée par l'extrémité d'une languette (11) de contact élastique et inclinée par rapport à l'axe (A) du système de contact.

2. Système de contact suivant la revendication 1,
**caractérisé en ce que** la zone intérieure de contact est constituée d'une cuvette (8) conique plate, dont la paroi est fendue (12) axialement plusieurs fois.

3. Système de contact suivant la revendication 1,
**caractérisé en ce que** la zone intérieure de contact est constituée d'un tronc de cône (13) plat creux, dont la surface latérale est fendue axialement plusieurs fois.

4. Système de contact suivant la revendication 1,
**caractérisé en ce que** la zone intérieure de contact est constituée d'un tronçon (4) tubulaire, dont la paroi est munie de plusieurs fentes (15) s'étendant en oblique.

5. Système de contact suivant la revendication 1 à 4,
**caractérisé en ce que** la zone (7) extérieure de contact est constituée des bras d'un contact (1, 2) en spirale.

6. Système de contact suivant la revendication 1 à 4,
**caractérisé en ce que** la zone extérieure de contact est constituée de la surface (19) de contact d'un contact (18) en forme de pot.
